# EUROPÄISCHE PATENTSCHRIFT

(11) **EP 0 590 543 B1**
(45) Veröffentlichungstag und Bekanntmachung des Hinweises auf die Patenterteilung: **27.12.1996**
(21) Anmeldenummer: 93115490.0
(22) Anmeldetag: 25.09.1993
(51) Int. Cl.: F21V 19/00, H01R 33/06, H01R 33/08, F21V 23/00

(54) **Lampenfassung mit eingebautem Starter**
Lamp holder incorporating the starter
Douille de lampe avec starter integré

(30) Priorität: 30.09.1992 DE 4232802
(43) Veröffentlichungstag der Anmeldung: 06.04.1994
(73) Patentinhaber: Vossloh Schwabe GmbH, D-58511 Lüdenscheid (DE)
(72) Erfinder: Mews, Hans-Peter, D-58511 Lüdenscheid (DE)
(74) Vertreter: Rüger, Rudolf, Dr.-Ing.

(56) Entgegenhaltungen:
- EP-A- 0 050 715
- DE-C- 972 620
- DE-U- 8 911 219

## Beschreibung

Bei den aus der Praxis bekannten Leuchtstoffleuchten mit Zweistiftsockellampe besteht das Gehäuse aus einem länglichen, im wesentlichen rinnenförmigen Blechformteil, das an den Stirnseiten durch entsprechende Blecheinsätze verschlossen ist. In der Nähe der Stirnseiten ragen durch das Blechformteil die Lampenfassungen hindurch, die in dem Gehäuse verankert sind.

Zum Betrieb der Leuchtstofflampe befindet sich In dem Gehäuse außerdem das Vorschaltgerät und in der Nähe einer der Lampenfassungen ragt der Lampenstarter aus dem Gehäuse heraus.

Der Lampenstarter besteht aus einem zylindrischen, ca. 35 mm hohen Gehäuse, dessen eine Stirnseite mit Sockelstiften versehen ist. Der Starter wird bei der bekannten Anordnung üblicherweise in eine Starterfassung eingesetzt, die mit einer der Lampenfassungen integriert ist, und zwar so, daß die Achse des Startergehäuses rechtwinklig die Längsachse einer eingesetzten Leuchtstofflampe schneidet.

Aufgrund der fortgeschrittenen Entwicklung bei Vorschaltgeräten hat sich deren Höhe zwischenzeitlich beträchtlich verkleinert und es sind heute Vorschaltgeräte üblich, die nur noch eine Höhe von ca. 18 mm aufweisen. Somit könnte eine wesentlich niedriger gebaute Leuchte geschaffen werden, wenn nicht die Einbaulage des Starters den Abstand der Leuchtstofflampe von der Befestigungsfläche des Gehäuses auf ca. 50 mm festlegen würde.

Auch bei mehrflammigen Leuchten stellt die dort übliche Starteranordnung parallel zu der Leuchtstofflampe eine unerwünschte Beeinträchtigung dar, da der Reflektor entsprechende große Öffnungen benötigt, damit er ohne Kollision mit dem Starter herausgeschwenkt werden kann. Diese Öffnungen führen zu Lichteinbußen von bis zu 5%.

Das DE-U-89 11 219 zeigt eine Leuchte mit einem länglichen Leuchtengehäuse, dessen Gehäuseendstücke gleichzeitig als Fassungen für eine Zweistiftsockellampe ausgebildet sind. Eines dieser beiden Gehäuseendstücke trägt einen Fußansatz, mit dem es in das rohrförmige Mittelstück des Gehäuses einsteckbar ist. In diesem Fußansatz sitzen Flachsteckverbinder, die mit entsprechenden Steckern im Mittelteil des Gehäuses zusammenwirken. Außerdem enthält dieses Gehäuseendstück unmittelbar und ohne ein eigenes zusätzliches Gehäuse den Glimmstarter sowie einen parallel geschalteten Entstörkondensator.

Auf diese Weise ist zwar eine etwas gedrungenere Bauform möglich, aber das Gehäuseendstück erfordert ein sehr speziell und aufwendig angepaßtes Gehäusemittelteil.

Ferner kann die Leuchtstofflampe nur in Richtung der Achse der Sockelstifte eingesetzt werden, was bei jedem Lampenwechsel ein Herausziehen des Gehäuseendstücks erforderlich macht.

Ausgehend hiervon ist es Aufgabe der Erfindung, eine Lampenfassung für Zweistiftsockellampen zu schaffen, die eine kleinere Bauform des Leuchtengehäuses bzw. kleinere Ausschnitte in den Reflektoren erfordert, ohne den Verdrahtungsaufwand innerhalb des Gehäuses zu erhöhen.

Diese Aufgabe wird erfindungsgemäß durch die Lampenfassung mit den Merkmalen des Anspruches 1 gelöst.

Es hat sich gezeigt, daß die mittlere Lebensdauer moderner Starteranordnungen für Leuchtstofflampen, die mit Netzwechselspannung betrieben werden, so hoch ist, daß sie normalerweise die Lebensdauer einer Lampe übersteigt. Bei der neuen Lampenfassung wird diese Erkenntnis ausgenützt, indem in dem Gehäuse der Fassung Raum geschaffen wird, um die Starteranordnung dort fest unterzubringen. Dadurch ist die Lampenfassung mit Starter nicht mehr wesentlich größer als die Lampenfassung ohne Starter, womit, wie ehedem, die Abmessungen des Leuchtengehäuses im wesentlichen wieder durch die Größe des Vorschaltgerätes und nicht die Größe der Starteranordnung bestimmt werden. Die Lampe kann jetzt in einem geringeren Abstand zu der Befestigungsfläche des Gehäuses angebracht werden. Gleichzeitig bleibt der Verdrahtungsaufwand innerhalb des Leuchtengehäuses wie gehabt, d.h. es sind keine zusätzlichen Verdrahtungsstützpunkte erforderlich, um die Starteranordnung in dem Leuchtengehäuse anzuschließen.

Wegen des geringeren Platzes, den die neue Lampenfassung, verglichen mit dem Stand der Technik bei eingesetztem Starter erfordert, können die Ausschnitte in den Reflektoren kleiner gewählt werden und/oder der Abstand zwischen den stabförmigen Lampen bei mehrflammigen Leuchten verringert werden.

Schließlich tritt noch eine erhebliche Materialersparnis für das Gehäuse ein, denn die gedrängte Anordnung führt zu einer Einsparung desjenigen Materials, das bei Verwendung des getrennten Starters erforderlich war, um den Starter in dem richtigen Abstand von der Lampe zu halten.

Insgesamt besonders raumsparende Verhältnisse für die neue Lampenfassung ergeben sich, wenn ihr Gehäuse L-förmige Gestalt mit zwei Schenkeln hat, wobei sich in dem einen Schenkel der eine und in dem anderen Schenkel der andere Innenraumabschnitt befindet. Je nach dem Anwendungsgebiet, d.h. ob die Lampenfassung in einer einflammigen oder in einer zweiflammigen Leuchte zum Einsatz kommt, wird ein Gehäuse verwendet, das in einer Draufsicht auf seine Vorderseite L-förmig ist oder es kommt ein Gehäuse zum Einsatz, das in der Seitenansicht, also in einer Ansicht quer zur eingesetzten Leuchtstofflampe L-förmig ist. Im ersteren Fall liegt der Innenraumabschnitt mit der Starteranordnung zwischen den Leuchtstofflampen und erhöht die Bautiefe, während im anderen Fall der Innenraumabschnitt mit der Starteranordnung dort im Leuchtengehäuse Platz findet, wo ohnehin Raum wegen der Unterbringung des Vorschaltgerätes vorhanden ist. Somit ist die neue Lampenfassung für alle Leuchtengehäusetypen verwendbar.

Die Starteranordnung kann wahlweise eine elektronische Schaltung oder die heute weit verbreitete Starterflasche sein, der ein Entstörkondensator parallelgeschaltet ist.

Auch bei der neuen Lampenfassung sind zweckmäßigerweise die Kontaktierungseinrichtungen Federklemmkontakte, die eine automatische Verdrahtung ohne zusätzliches Werkzeug ermöglichen.

Im übrigen sind Weiterbildungen der Erfindung Gegenstand von Unteransprüchen.

In der Zeichnung sind Ausführungsbeispiele des Gegenstandes der Erfindung dargestellt. Es zeigen:
- Fig. 1: eine Lampenfassung, insbesondere für eine mehrflammige Leuchte, in einer Ansicht auf die Vorderseite,
- Fig. 2: die Lampenfassung nach Fig. 1 in einem Längsschnitt entlang der Linie II-II nach Fig. 1,
- Fig. 3: die Lampenfassung nach Fig. 1 in einer Rückansicht bei abgenommener Rückwand,
- Fig. 4: eine Lampenfassung, insbesondere für eine einflammige Leuchte, in einer Vorderansicht,
- Fig. 5: die Lampenfassung nach Fig. 4, geschnitten entlang der Linie V-V mit teilweise abgebrochenem Gehäuse,
- Fig. 6: die Lampenfassung nach Fig. 4 in einer Rückansicht bei abgenommener Rückwand und
- Fig. 7: die Lampenfassung nach Fig. 4 in einer Ansicht auf die Unterseite bei abgenommener Bodenwand.

Fig. 1 zeigt aus der Sicht einer einzusetzenden Zweistiftsockellampe eine dafür geeignete Lampenfassung 1. Ihr Gehäuse 2 hat in dieser Ansicht etwa die Gestalt eines L mit zwei zueinander rechtwinkligen Schenkeln 3 und 4. Sein Innenraum 5 wird von einer der Draufsicht entsprechenden L-förmigen Vorderwand 6, einer die Vorderwand 6 vollständig umschließenden Seitenwandanordnung 7 sowie einer zu der Vorderwand 6 im wesentlichen deckungsgleichen, ebenfalls L-förmigen Rückwand 8 umschlossen. Infolge der L-Form des Gehäuses 2 ist auch der Innenraum 5 in einen ersten Innenraumabschnitt 9 und einen zweiten Innenraumabschnitt 11 unterteilt. Dabei dient der erste Innenraumabschnitt 9 im wesentlichen zur Aufnahme von Bauelementen, über die die elektrische Verbindung zwischen den Stiften der Zweistiftsockellampe und einer äußeren Verdrahtung hergestellt wird, während in dem zweiten Innenraumabschnitt 11 eine Starteranordnung 12 untergebracht ist.

Schließlich ist das freie Ende des Schenkels 4 mit einem Befestigungsfuß 13 versehen, um die Lampenfassung 1 in einem Leuchtengehäuse in bekannter Weise verankern zu können.

Wie die Fig. 1 und 2 erkennen lassen, führt von dem dem Befestigungsfuß 13 gegenüberliegenden Bereich der Seitenwandanordnung 7 ein auch die Vorderwand 6 durchsetzender Schlitz 14 in das Gehäuse 2. Der Schlitz 14 mündet radial in eine kreisförmige Öffnung 15 in der Vorderseite 6.

Konzentrisch zu der Öffnung 15 trägt die Rückwand 8 auf ihrer Innenseite einen zylindrischen, rohrförmigen Ansatz 16, der ein Stück weit in die Öffnung 15 hineinreicht. Der zylindrische Fortsatz 16 enthält ebenfalls einen durchgehenden Schlitz 17, der mit dem Schlitz 14 fluchtet, um in bekannter Weise die Stifte der Zweistiftsockellampe in die Fassung 1 einführen zu können. An seinem von der Rückwand abliegenden freien Ende ist der zylindrische Fortsatz 16 mit einer in Umfangsrichtung umlaufenden Ringnut 18 versehen, die eine im freien Ende benachbarte und zu der Achse des Fortsatzes 16 rechtwinklig verlaufende Schulterfläche 19 ausbildet.

Der zylindrische Fortsatz 16 dient als Lager für einen drehbaren Einsatz 21, der bei herausgenommener Zweistiftsockellampe einen Zugang zu den elektrischen Teilen innerhalb des Gehäuses 2 weitgehend versperrt.

Der Einsatz 21 besteht aus einem hülsenförmigen Kragen 22, an den eine auf der Außenseite der Vorderwand 6 aufliegende kreisförmige Scheibe 23 einstückig angeformt ist. Sowohl die Scheibe 23 als auch der Kragen 22 enthalten einen durchgehenden Schlitz 24, der in einer Stellung mit dem Schlitz 17 und dem Schlitz 14 fluchtet. Der Schlitz 24 durchsetzt nicht ganz den Kragen 22, so daß in der Nähe der Rückwand 8 ein kurzes, vollständig geschlossenes ringförmiges Kragenstück übrig bleibt, das den durch den Schlitz 24 nahezu halbierten Einsatz 21 zusammenhält.

In dem rohrförmigen Kragen 22 springt eine daran angeformte Rastrippe 25 vor, die zu der Ringnut 18 komplementär ist. Durch Verrasten der ringförmigen Rippe 25 in der Nut 19 wird der Einsatz 21 gegenüber einem Herausziehen oder Herausfallen aus dem Gehäuse 2 gesichert.

Außerdem enthält die Scheibe 23 des Einsatzes 21 noch zwei kleine Öffnungen 26, die als Prüföffnungen dienen und auf einer Geraden angeordnet sind, die rechtwinklig zu der Längsachse des Schlitzes 24 verläuft.

Um die radiale Führung des Einsatzes 21 zu verbessern, ist die Scheibe 23 an ihrer Rückseite mit einer scheibenförmigen Erhöhung 27 versehen, die in der Öffnung 15 läuft und die Scheibe 23 radial führt.

Wie Fig. 1 erkennen läßt, befindet sich der Einsatz 21 an der Stelle des Gehäuses 2, an der die beiden Schenkel 3 und 4 ineinander übergehen; die Außenseite des Gehäuses 2 ist im Bereich des Einsatzes 21 der Kontur von dessen Scheibe 23 abgerundet. Wie außerdem Fig. 3 zeigt, befindet sich der Einsatz 21 zum Teil in dem Innenraumabschnitt 9.

Dieser Innenraumabschnitt 9 enthält auch zwei Blattfederkontakte 28 und 29, über die die elektrische Verbindung zu den Stiften einer eingesetzten Leuchtstofflampe hergestellt wird. Die Kontaktfeder 28 besteht aus zwei geraden Abschnitten 31 und 32, die an dem Scheitel 33 unter einem stumpfen Winkel ineinander übergehen. Die Befestigung und Lagefixierung der Kontaktfeder 28 geschieht in bekannter Weise in der Nähe ihres unteren Endes 34, an dem sie einstückig in einer Kontaktierungseinrichtung 35 übergeht mittels an der Innenseite der Vorderwand 6 angeformten Leisten 36 und 38. Dadurch wird die Kontaktfeder 28 mit ihren beiden gerade verlaufenden Abschnitten 31 und 32 aufgrund der ihr innewohnenden Federkraft an die Außenumfangsfläche des rohrförmigen Kragens 22 angepreßt. Der Scheitel 33 liegt hinter der Prüföffnung 26 und damit an jener Stelle, in der die Sockelstifte der Leuchtstofflampe liegen, wenn sie vollständig und richtig in die Fassung 1 eingesetzt ist.

Die Leisten 36 und 38 bilden eine zur Rückwand 8 offene Tasche, in der das untere Ende 34 liegt, das an seinem äußersten Ende zu einer Kontaktfederzunge 39 geformt ist. Die Kontaktfederzunge 39 steht einem gerade verlaufenden Abschnitt 41 der Kontaktfeder 28 gegenüber. Durch in den Figuren nicht weiter erkennbare Öffnungen in der Seitenwandanordnung läßt sich ein abisolierter Draht einer äußeren Verdrahtung durch eine damit fluchtende Öffnung in der Kontaktfeder 28 zwischen die Kontaktfederzunge 39 und den geraden Abschnitt 41 schieben, der dadurch zwischen diesem Abschnitt 41 und der Kontaktfederzunge 39 elektrisch leitend eingeklemmt wird.

Die Kontaktfeder 29 besteht ebenfalls aus zwei geraden Abschnitten 42 und 43, die an einem Scheitel 44 unter einem stumpfen Winkel einstückig ineinander übergehen. Der Scheitel 44 liegt hinter der anderen Prüföffnung 26 und damit dem Scheitel 33 bezüglich der Achse des zylindrischen Fortsatzes 16 diametral gegenüber. Das freie Ende des geraden Abschnittes 42 stützt sich auf einer an der Innenseite der Vorderwand 6 angeformten Leiste 45 ab, während das von dem Scheitel 44 abliegende Ende des Abschnittes 43 gegen eine ebenfalls an der Vorderwand angeformte Leiste 46 anliegt. Die Kontaktfeder 29 ist dadurch in Richtung auf den zylindrischen Fortsatz 16 vorgespannt.

Im Anschluß an die Leiste 46 geht die Kontaktfeder 29 in eine Crimplasche 47 über, die in den zweiten Innenraumabschnitt 11 hineinragt.

In dem zweiten Innenraumabschnitt 11 befindet sich die Starteranordnung 12 in Gestalt einer Starterflasche 48, aus der zwei Anschlußdrähte 49 und 51 herausführen. Außerdem umfaßt die Starteranordnung 12 einen zu der Starterflasche 48 elektrisch parallelgeschalteten Entstörkondensator 52, ebenfalls mit zwei Anschlußdrähten 53 und 54. Die beiden Anschlußdrähte 49 und 53 sind mit Hilfe der Crimplasche 47 mechanisch und auch elektrisch leitend mit der Kontaktfeder 29 verbunden.

Neben der von den Leisten 38 und 36 begrenzten Tasche befindet sich eine weitere Tasche, die von einer an der Innenseite der Vorderwand angeformten Leiste 55 randseitig umschlossen ist. In ihr befindet sich eine weitere Kontaktierungseinrichtung 56. Die Kontaktierungseinrichtung 56 weist eine Blattfeder 57 auf, die in der von der Rippe 55 begrenzten Tasche liegt. Sie führt aus der Tasche mit einem Abschnitt 58 heraus, aus dem eine Kontaktfederzunge 59 ausgeklinkt ist, deren freies Ende dem in der Tasche befindlichen Abschnitt der Kontaktfeder 59 gegenübersteht. Durch die Öffnung, die durch die ausgeklinkte Zunge 59 entsteht und die mit einer Öffnung in der Seitenwandanordnung 7 fluchtet, kann das abisolierte Ende eines von außen kommenden Anschlußdrahtes eingeführt werden, das zwischen der Kontaktfederzunge 59 und dem gegenüberliegenden Abschnitt der Kontaktfeder 57 elektrisch leitend eingeklemmt wird.

An seinem von der Kontaktierungseinrichtung 56 abliegenden Ende liegt die Konaktfeder 57 nach einer Abwinkelung um 90^{o} in einem gegabelten Fortsatz 61, der sich von der Innenseite der Vorderwand 6 erhebt. Jenseits dieses gegabelten Fortsatzes 61 bildet auch die Kontaktfeder 57 eine Crimplasche 62, mit deren Hilfe der Anschlußdraht 53 und der Anschlußdraht 54 elektrisch leitend und mechanisch mit der Kontaktfeder 57 verbunden sind.

Die Montage der insoweit beschriebenen Lampenfassung geschieht wie folgt:

Zunächst wird der Einsatz 21 durch die Öffnung 15 der Vorderwand 6 gesteckt, wobei er seitlich durch den scheibenförmigen Fortsatz 27 geführt ist. Sodann wird von der Rückseite her die vorgebogene Kontaktfeder 28 eingelegt, die in der von den Leisten 36 und 38 gebildeten Tasche an der Innenseite der Vorderwand 6 festgehalten ist, wobei diese Tasche gleichzeitig das Widerlager für die Kontaktfeder 28 bildet, damit sie sich mit Federkraft gegen den Kragen 22 anlegen kann. Sodann wird die Starteranordnung 12, die vorab durch Crimpen der Crimplaschen 47 und 62 mit der Kontaktfeder 29 und der Kontaktfeder 57 verbunden ist, ebenfalls in das noch offene Gehäuse eingelegt, und zwar in der in Fig. 3 gezeigten Stellung. Schließlich wird auf die noch offene Rückseite des Gehäuses die Rückwand 8 aufgeschnappt, die mit entsprechenden Rastnasen in Rastausnehmungen 63 an der Innenseite der Seitenwandanordnung 7 einrastet.

Wie aus der Figurenbeschreibung zu ersehen ist, ergibt sich eine konstruktiv sehr einfache Lampenfassung, die sehr wenig Material für das Gehäuse 2 enthält und auch nur wenige kurze Metallteile zum Kontaktieren der äußeren Verdrahtung und der Sockelstifte der Leuchtstofflampe erfordern. Gleichzeitig werden zusätzliche Verdrahtungen zum Anschließen der Starteranordnung 12 vermieden, die sich innerhalb der Lampenfassung 1 befindet.

Die in den Fig. 1 bis 3 gezeigte Lampenfassung 1 eignet sich, wie erwähnt, insbesondere für eine Zweistiftsockellampe, weil der Gehäuseteil, der die Starteranordnung 12 enthält, auf derselben Seite des Befestigungsfußes 13 angeordnet ist wie die eigentlichen Kontaktteile zum Kontaktieren der Sockelstifte der Leuchtstofflampe. Der die Starteranordnung 12 aufnehmende Gehäuseabschnitt 3 liegt bei montierter Lampenfassung in einem Leuchtengehäuse in dem ohnehin vorhandenen Raum zwischen benachbarten Leuchtstofflampen und erfordert somit keinen zusätzlichen Platz.

Die Fig. 4 bis 7 zeigen dagegen die Gestaltung einer Lampenfassung 1 für einflammige Leuchten, die schmal bauen und bei denen der Platz für das Vorschaltgerät oberhalb der Leuchtstofflampe liegt.

Bei dem Ausführungsbeispiel nach den Fig. 4 bis 7 sind für bereits beschriebene Bauelemente, die hinsichtlich ihrer Funktion den Bauelementen des Ausführungsbeispiels nach den Fig. 1 bis 3 entsprechen, mit denselben Bezugszeichen versehen und nicht im einzelnen ausführlich erläutert.

Gemäß Fig. 5 hat auch bei dem zweiten Ausführungsbeispiel für einflammige Leuchten das Gehäuse 2 der Fassung 1 eine L-förmige Gestalt. Allerdings liegen diesmal die beiden Schenkel 3 und 4 nicht in einer Ebene, die auf der Achse der Leuchtstofflampe senkrecht steht, sondern in einer Ebene, die auch die Achse einer eingesetzten Zweistiftsockellampe enthält. Demgemäß bildet die Vorderwand 6 im Anschluß an einen rechtwinkligen Bereich die Oberseite des Schenkels 3.

Der Aufbau und die Lagerung des Einsatzes 21 in der Vorderwand 2 des Schenkels 4 auf dem Fortsatz 16 der Rückwand 8 ist wie vorher beschrieben. Auch die beiden Kontaktfedern 28 und 29 haben in der Nähe des Einsatzes 21 die oben beschriebene Gestalt. Lediglich an ihrem von dem Einsatz 21 abliegenden Ende sind sie an die etwas geänderte Gehäusegeometrie angepaßt. So führt die Kontaktfeder 29 im Anschluß an den geraden Abschnitt 43 durch einen Schlitz 64 in einer an der Innenseite der Vorderwand 6 aufragenden Leiste nach unten zu dem Innenraumabschnitt 11, in dem sich, wie vorher, die Starteranordnung 12 befindet. Die Kontaktfeder 29 läuft in dem Innenraumabschnitt 1 in der erwähnten Krimplasche 47 aus, über die die beiden Anschlußdrähte 49 und 53 mit der Kontaktfeder 29 verbunden sind. Die weitere Kontaktierungseinrichtung 56 befindet sich gemäß Fig. 7 in dem zweiten Innenraumabschnitt 11 seitlich neben der Starterflasche 48. Sie ist, was den wesentlichen Aufbau anbelangt, genauso gestaltet wie die Kontaktfeder 57 aus Fig. 3, lediglich mit der Einschränkung, daß wegen der anderen Lage einige Abschnitte der wiederum als Blattfeder gestalteten Kontaktfeder 57 anders gebogen sind.

Die Montage der Lampenfassung 1 geschieht im wesentlichen wie oben erläutert. Lediglich der Einbau der Lampenfassung 1 in ein Leuchtengehäuse unterscheidet sich insofern, als die Lampenfassung 1 gemäß Fig. 4 mit dem Schenkel 4 voraus durch ein entsprechend rechteckiges Loch in dem Leuchtengehäuse hindurchgesteckt wird, bis der Schenkel 3 mit seiner Oberseite an dem Leuchtengehäuse anliegt. In der Seitenwandanordnung 7 ausgebildete seitliche Federlaschen 66, die sich in der Nähe des Übergangsbereiches zwischen dem Schenkel 4 und dem Schenkel 3 befinden, sichern die Lampenfassung 1 in der eingesteckten Position. Falls die Lampenfassung 1 nicht in einer allseitig geschlossenen Öffnung des Leuchtengehäuses sitzt, sondern in einer Gabel, verhindert ein auf der Oberseite des Schenkels 3 befindlicher Haken 67 ein Herausgleiten aus der Gabel.

Das Einsetzen einer Zweistiftsockellampe in die Lampenfassung 1 gemäß beider Ausführungsbeispiele geschieht in bekannter Weise durch Einführen der Sockelstifte in den Schlitz 14 und Verdrehen der Leuchtstofflampe mit gleichzeitigem Verdrehen des Einsatzes 21, bis die Sockelstifte mit den Kontaktfedern 28 und 29 in Berührung kommen, da sie ein Stück weit radial über die Außenumfangsfläche des Kragens 22 überstehen.

## Patentansprüche

1. Lampenfassung (1) für Zweistiftsockellampe,
mit einem Gehäuse (2), das mit seiner Vorderwand (6), seiner Seitenwandanordnung (7) und seiner Rückenwand (8) einen Innenraum (5) begrenzt, der zwei Abschnitte (9, 11) aufweist,
mit einem die Seitenwandanordnung (7) und die Vorderwand (6) im Bereich des ersten Innenraumabschnittes (4) durchsetzenden Schlitzes (14), durch den die Stifte der Zweistiftsockellampe in den Innenraum (5) einführbar sind,
mit zwei Kontaktfedern (28, 29), die im wesentlichen parallel zu der Längsachse des Schlitzes (14) in der Vorderwand (6) verlaufen, wobei eine von ihnen mit Kontaktierungseinrichtungen (35) zum Anschluß einer äußeren Verdrahtung versehen ist und die andere mit ihrem freien Ende (47) in den zweiten Innenraumabschnitt (11) ragt,
mit einer in dem zweiten Innenraumabschnitt (11) fest angeordneten und als Zweipol ausgebildeten Starteranordnung (12), von der ein Anschluß (49, 53) mit dem freien Ende (47) der einen Kontaktfeder (29) verbunden ist und der andere (51, 54) an eine weitere Kontaktierungseinrichtung (56) angeschlossen ist, sowie
mit an dem Gehäuse (2) vorgesehenen Befestigungsmitteln (13, 66) zum Haltern der Lampenfassung (1) in einem Leuchtengehäuse.

2. Lampenfassung nach Anspruch 1, dadurch gekennzeichnet, daß das Gehäuse (2) an der übergangsstelle zwischen dem ersten (9) und dem zweiten (11) Innenraumabschnitt abgewinkelt ist.

3. Lampenfassung nach Anspruch 2, dadurch gekennzeichnet, daß das Gehäuse (2) in der Draufsicht auf seine Vorderwand (6) eine etwa L-förmige Gestalt mit zwei Schenkeln (3, 4) aufweist, wobei sich in dem einen Schenkel (4) des Gehäuses (2) der erste Innenraumabschnitt (9) und in dem anderen Schenkel (3) der zweite Innenraumabschnitt (11) befindet.

4. Lampenfassung nach Anspruch 2, dadurch gekennzeichnet, daß das Gehäuse (2) in einer Seitenansicht eine L-förmige Gestalt mit zwei Schenkeln (3, 4) aufweist, wobei sich in dem einen Schenkel (4) der erste Innenraumabschnitt (9) und in dem anderen Schenkel (3) der zweite Innenraumabschnitt (11) befindet.

5. Lampenfassung nach Anspruch 1, dadurch gekennzeichnet, daß der zweite Innenraumabschnitt (11) etwa quaderförmig ist und eine lange Achse aufweist.

6. Lampenfassung nach Anspruch 5, dadurch gekennzeichnet, daß das Gehäuse (2) derart gestaltet ist, daß der zweite Innenraumabschnitt (11) mit seiner langen Achse parallel zu der Längsachse einer in die Fassung (1) eingesetzten Zweistiftsockellampe verläuft und seitlich gegenüber dieser versetzt ist.

7. Lampenfassung nach Anspruch 5, dadurch gekennzeichnet, daß das Gehäuse (2) derart gestaltet ist, daß die Längsachse des zweiten Innenraumabschnittes (11) radial bezüglich der Längsachse einer in die Lampenfassung (1) eingesetzten Zweistiftsockellampe verläuft.

8. Lampenfassung nach Anspruch 1, dadurch gekennzeichnet, daß die Befestigungsmittel (66) an dem Gehäuse (2) in der Nähe der Übergangsstelle zwischen dem ersten (9) und dem zweiten (11) Innenraumabschnitt angeordnet sind.

9. Lampenfassung nach Anspruch 1, dadurch gekennzeichnet, daß die Befestigungsmittel (13) sich im Bereiche des Gehäuses (2) des ersten Innenraumabschnittes (9) an einer von dem zweiten Innenraumabschnitt (11) entfernt liegenden Stelle befinden.

10. Lampenfassung nach Anspruch 1, dadurch gekennzeichnet, daß die Starteranordnung (12) von einer Starterflasche (48) und gegebenenfalls einem dazu parallelgeschalteten Entstörkondensator (52) gebildet ist.

11. Lampenfassung nach Anspruch 1, dadurch gekennzeichnet, daß die Kontaktierungseinrichtungen (35, 56) als selbsthaltende Federklemmkontakte ausgebildet sind und wenigstens eine aus elektrisch leitendem Material bestehende Federzunge (39, 59) aufweisen, die mit ihrem freien Ende in das Lichtraumprofil einer in dem Gehäuse (2) befindlichen Einstecköffnung für die äußere Verdrahtung ragt und mit einer dem freien Ende der Federzunge (39, 59) gegenüberliegenden Anpreßfläche für die äußere Verdrahtung im Sinne eines Einklemmens eines eingeführten Drahtendes zusammenwirkt.

12. Lampenfassung nach Anspruch 11, dadurch gekennzeichnet, daß die Kontaktierungseinrichtung (56), die mit der Starteranordnung (12) verbunden ist, eine Blattfederanordnung ist, an der die Zunge (59) im Bereich eines ihrer Enden ausgebildet ist und deren anderes Ende über eine Crimpquetschung (62) mit Anschlußdrähten (51, 54) der Starteranordnung (12) verbunden ist.

## Claims

1. Lamp holder (1) for a lamp having a two-pin socket,
with a housing (2), which with its front wall (6), its side wall arrangement (7) and its rear wall (8) defines an inner area (5) which has two sections (9, 11),
with a slot (14), which passes through the side wall arrangement (7) and the front wall (6) in the region of the first inner area section (9), and through which the pins of the lamp having a two-pin socket may be inserted into the inner area (5),
with two contact springs (28, 29) running essentially parallel to the longitudinal axis of the slot (14) in the front wall (6), one of these being provided with contacting means (35) for connection of an external wiring arrangement and the other projecting at its free end (47) into the second inner area section (11),
with a starter arrangement (12), which is firmly disposed in the second inner area section (11) and is constructed as a two-terminal network, one terminal (49, 53) of which being connected to the free end (47) of one contact spring (29) and the other (51, 54) being connected to a further contacting means (56),
and also with fastening elements (13, 66) provided on the housing (2) to hold the lamp holder (1) in a light casing.

2. Lamp holder according to Claim 1, characterised in that the housing (2) is angled at the transition point between the first (9) and the second (11) inner area section.

3. Lamp holder according to Claim 2, characterised in that when viewed in top view onto its front wall (6), the housing (2) has an approximately L-shaped form with two legs (3, 4), the first inner area section (9) being located in one leg (4) of the housing (2) and the second inner area section (11) being located in the other leg (3).

4. Lamp holder according to Claim 2, characterised in that when viewed in side view, the housing (2) has an L-shaped form with two legs (3, 4), the first inner area section (9) being located in one leg (4) and the second inner area section (11) being located in the other leg (3).

5. Lamp holder according to Claim 1, characterised in that the second inner area section (11) is approximately parallelepipedal and has a long axis.

6. Lamp holder according to Claim 5, characterised in that the construction of the housing (2) is such that the second inner area section (11) runs with its long axis parallel to the longitudinal axis of a lamp having a two-pin socket inserted into the holder (1) and is offset laterally relative to this.

7. Lamp holder according to Claim 5, characterised in that the construction of the housing (2) is such that the longitudinal axis of the second inner area section (11) runs radially relative to the longitudinal axis of a lamp having a two-pin socket inserted into the lamp holder (1).

8. Lamp holder according to Claim 1, characterised in that the fastening elements (66) are arranged on the housing (2) in the vicinity of the transition area between the first (9) and the second (11) inner area section.

9. Lamp holder according to Claim 1, characterised in that the fastening elements (13) are located in the region of the housing (2) of the first inner area section (9) at a location remote from the second inner area section (11).

10. Lamp holder according to Claim 1, characterised in that the starter arrangement (12) is formed from a starter case (48) and possibly a suppressor capacitor (52) switched in parallel thereto.

11. Lamp holder according to Claim 1, characterised in that the contacting means (35, 56) are constructed as self-locking spring snap-in contacts and have at least one spring tongue (39, 59) made of electrically conductive material which projects at its free end into the clearance space of a plug-in opening in the housing (2) for the external wiring arrangement and cooperates with a pressure surface opposite the free end of the spring tongue (39, 59) for the outer wiring arrangement in the sense of clamping one inserted wire end.

12. Lamp holder according to Claim 11, characterised in that the contacting means (56) connected to the starting arrangement (12) is a leaf spring arrangement, on which the tongue (59) is constructed in the region of one of its ends and its other end is connected to terminal wires (51, 54) of the starter arrangement (12) via a crimp connection (62).

## Revendications

1. Douille de lampe (1) pour une lampe à culot à deux broches, comprenant :
un boîtier (2) qui délimite, par sa paroi avant (6), son agencement de paroi latérale (7) et sa paroi arrière (8), un espace intérieur (5) présentant deux parties ou sections (9, 11),
une fente (14) qui traverse l'agencement de paroi latérale (7) et la paroi avant (6) dans la zone de la première section d'espace intérieur (9) et par laquelle les broches de la lampe à culot à deux broches peuvent être introduites dans l'espace intérieur (5),
deux ressorts de contact (28, 29) qui s'étendent essentiellement parallèlement à l'axe longitudinal de la fente (14) dans la paroi avant (6), l'un desdits ressorts étant muni de dispositifs de contact (35) pour la connexion d'un câblage extérieur et l'autre faisant saillie, par son extrémité libre (47), dans la deuxième section d'espace intérieur (11),
un agencement de starter (12) qui est disposé de façon fixe dans la deuxième section d'espace intérieur (11), qui est réalisé sous forme de bipôle et dont une connexion (49, 53) est reliée à l'extrémité libre (47) dudit autre ressort de contact (29) et dont l'autre (51, 54) est connectée à un autre dispositif de contact, ainsi que
des moyens de fixation (13, 66) prévus sur le boîtier (2) pour le maintien de la douille de lampe (1) dans un boîtier de luminaire.

2. Douille de lampe suivant la revendication 1, caractérisée par le fait que le boîtier (2) est coudé à la jonction de la première et de la deuxième sections d'espace intérieur (9, 11).

3. Douille de lampe suivant la revendication 2, caractérisée par le fait que le boîtier (2), vu en projection sur sa paroi avant (6), présente une forme à peu près en L avec deux ailes (3, 4), la première section d'espace intérieur (9) se trouvant dans une aile (4) du boîtier (2) et la deuxième section d'espace intérieur (11) se trouvant dans l'autre aile (3).

4. Douille de lampe suivant la revendication 2, caractérisée par le fait que le boîtier (2), vu en élévation latérale, présente une forme en L avec deux ailes (3, 4), la première section d'espace intérieur (9) se trouvant dans une aile (4) et la deuxième section d'espace intérieur (11) se trouvant dans l'autre aile (3).

5. Douille de lampe suivant la revendication 1, caractérisée par le fait que la deuxième section d'espace intérieur (11) est à peu près parallélépipédique et présente un grand axe.

6. Douille de lampe suivant la revendication 5, caractérisée par le fait que le boîtier (2) est conformé de manière que le grand axe de la deuxième section d'espace intérieur (11) soit parallèle à l'axe longitudinal d'une lampe à culot à deux broches montée dans la douille (11) et soit décalé latéralement par rapport à cet axe.

7. Douille de lampe suivant la revendication 5, caractérisée par le fait que le boîtier (2) est conformé de manière que l'axe longitudinal de la deuxième section d'espace intérieur (11) s'étende radialement par rapport à l'axe longitudinal d'une lampe à culot à deux broches monté dans la douille de lampe (1).

8. Douille de lampe suivant la revendication 1, caractérisée par le fait que les moyens de fixation (66) sont disposés sur le boîtier (2) au voisinage de la jonction entre la première et la deuxième sections d'espace intérieur (9, 11).

9. Douille de lampe suivant la revendication 1, caractérisée par le fait que les moyens de fixation (13) se trouvent dans la zone du boîtier (2) de la première section d'espace intérieur (9) en un endroit éloigné de la deuxième section d'espace intérieur (11).

10. Douille de lampe suivant la revendication 1, caractérisée par le fait que l'agencement de starter (12) est formé d'une diode de starter (48) et, le cas échéant, d'un condensateur d'anti-parasitage (52) monté en parallèle avec la diode.

11. Douille de lampe suivant la revendication 1, caractérisée par le fait que les dispositifs de contact (35, 56) sont réalisés sous la forme de contact élastique à serrage à auto-maintien et présentent au moins une languette élastique (39, 59) en un matériau électriquement conducteur dont l'extrémité libre fait saillie dans le profil intérieur d'une ouverture d'insertion prévue dans le boîtier (2) pour le câblage extérieur et coopère avec une surface d'appui opposée à l'extrémité libre de la languette élastique (39, 59), pour le câblage extérieur, en vue du serrage d'une extrémité de fil insérée.

12. Douille de lampe suivant la revendication 11, caractérisée par le fait que le dispositif de contact (56) qui est relié à l'agencement de starter (12) est un agencement de lame de ressort sur lequel la languette (59) est formée dans la zone d'une des extrémités et dont l'autre extrémité est reliée par une connexion sertie (62) à des fils de connexion (51, 54) de l'agencement de starter (12).
